# FASCICULE DE BREVET EUROPEEN

(11) **EP 2 072 762 B1**
(45) Date de publication et mention de la délivrance du brevet: **30.05.2012**
(21) Numéro de dépôt: 07447071.7
(22) Date de dépôt: 21.12.2007
(51) Int. Cl.: F01D 21/00, F01D 25/18, F01M 11/12

(54) **Méthode de contrôle de la consommation et de détection de fuites dans un système de lubrification de turbomachine**
Methode zur Verbrauchskontrolle und Aufdeckung von Leckagen in einem System zur Schmierung einer Strömungsmaschine
Method for controlling consumption and detecting leaks in a turbomachine lubrication system

(43) Date de publication de la demande: 24.06.2009
(73) Titulaire: Techspace Aero SA, 4041 Milmort (BE)
(72) Inventeur: Cornet, Albert, 4800 Verviers (BE); Raimarckers, Nicolas, 4263 Tourinne (BE); Bajusz, Denis, 1030 Schaerbeek (BE)
(74) Mandataire: pronovem

(56) Documents cités:
- EP-A- 0 513 957
- WO-A-94/20739
- DE-A1- 4 118 896
- DE-A1- 10 061 041
- JP-A- 57 072 011
- US-A1- 2004 093 150

## Description

### Objet de l'invention

. La présente invention se rapporte au domaine général de la lubrification d'une turbomachine aéronautique.

Elle se rapporte plus particulièrement au monitoring de fuites et de la consommation d'un système de lubrification d'un turboréacteur au travers de la mesure du niveau des réservoirs d'huile et de la consommation.

### Etat de la technique

Une turbomachine aéronautique comporte de nombreux éléments nécessitant d'être lubrifiés ; il s'agit notamment des paliers à roulements utilisés pour supporter les arbres de rotation, ainsi que les engrenages du boîtier d'entraînement d'accessoires.

Pour diminuer le frottement, l'usure et l'échauffement dus à la vitesse de rotation élevée des arbres de la turbomachine, les paliers à roulement qui les supportent ont ainsi besoin d'être lubrifiés. Comme une simple lubrification en injectant de l'huile uniquement lors des phases d'entretien de la turbomachine ne suffit pas, on a généralement recours à une lubrification dite dynamique.

Une lubrification dynamique consiste à mettre de l'huile en circulation continue dans un circuit de lubrification. Un débit d'huile de lubrification provenant d'un réservoir est ainsi envoyé par une pompe sur les roulements de paliers.

Un exemple d'un tel système de lubrification d'une turbomachine est notamment décrit dans le document EP-A-513 957.

Au sol, lors des entretiens programmés, certaines compagnies aériennes comptabilisent le nombre de cannettes de lubrifiant qui sont utilisées pour faire l'appoint aux réservoirs d'huile. Ceci permet de déterminer la consommation moyenne durant les vols depuis le dernier appoint et, sur base des distances cumulées des vols, d'identifier éventuellement un débit de fuite anormal. Cependant, l'identification d'une fuite anormale lors des entretiens programmés n'est possible que si celle-ci est suffisamment faible pour ne pas déclencher d'anomalie au moteur avant l'entretien programmé.

L'utilisation du capteur de niveau dans les réservoirs d'huile permettrait des identifications de consommation plus précises, fiables, simples et répétitives ainsi qu'une détection de fuite ou de consommation anormale éventuelle sans attendre les entretiens. D'autre part, les prédictions d'autonomie autoriseraient en outre la mise en place de maintenances prédictives plutôt que programmées ainsi que la gestion des appoints.

Un capteur de niveau du réservoir d'huile existe sur les turboréacteurs modernes. Cependant la détection d'un problème en vol est actuellement basée sur le dépassement d'un simple seuil bas.

L'identification d'une fuite importante basée sur le niveau instantané et partant la prédiction d'une autonomie restante faible apparaîtraient avant d'atteindre le seuil bas et laisseraient donc plus de temps entre la détection de la panne et l'accomplissement de la réaction adéquate.

Il existe des systèmes et méthodes pour surveiller et contrôler l'approvisionnement en fluide (fuel et huile) d'un moteur.

Le document WO 94/20739 A propose une méthode et un dispositif pour une turbomachine où le débit de fluide est surveillé et commandé sur base d'un mécanisme de rétroaction. La méthode consiste à générer une commande à la pompe à fluides représentant le débit de fluide souhaité et ensuite à générer un signal de sortie de commande pour modifier la vitesse de la pompe sur base de différents signaux reçus, ces derniers peuvent être le signal issu d'un débitmètre représentant le débit de fluide réel, le signal issu d'un cinémomètre représentant la vitesse de la pompe à fluide ou le signal sur la position de la soupape de dosage de fluide.

Il existe également des méthodes et systèmes pour déterminer le niveau de dégradation de l'huile. Ainsi, le document US 2004/0093150 A1 propose une méthode et un système qui sont capables de détecter avec précision si l'huile du moteur a été réapprovisionnée et ainsi déterminer le niveau de dégradation de l'huile en cours d'utilisation. Le système comporte différents capteurs dont un capteur du niveau d'huile et un capteur d'angle du vilebrequin. Sur base de la vitesse rotationnelle du moteur, l'unité centrale du moteur calcule un nombre de révolutions cumulatif indicatif de la dégradation de l'huile. Quand le niveau d'huile qui était égal ou inférieur à un seuil inférieur prédéterminé avant l'arrêt du moteur, est égal ou supérieur, après le démarrage suivant l'arrêt, à un seuil supérieur prédéterminé, le nombre calculé de révolutions cumulées est corrigé pour indiquer un niveau de dégradation de l'huile plus faible.

### Buts de l'invention

La présente invention vise à fournir une solution qui permette de s'affranchir des inconvénients de l'état de la technique.

En particulier, l'invention a pour but de fournir un monitoring continu d'un système de lubrification de turbomachine permettant de réduire les coûts associés aux fuites d'huile qui constituent une cause importante d'incidents (tels que ATO pour Aborted *Take-Off,* IFSD pour *In-Flight Shut-Down,* D&C pour *Delay & Cancellation)* d'une part et associés aux maintenances programmées d'autre part.

En outre, l'invention a pour but, en plus d'éviter les incidents en vol, de permettre, en évaluant l'autonomie restante en huile, le remplacement de la maintenance programmée par une maintenance prédictive et ainsi d'éviter les maintenances inutiles ainsi que la gestion des appoints en huile.

### Résumé de l'invention

Un premier objet de la présente invention, indiqué dans la revendication 1, se rapporte à un procédé de calcul de la consommation et de l'autonomie en huile associé à un système de lubrification d'un moteur d'avion en vol, de préférence une turbomachine, sur base d'une mesure de niveau d'huile dans le réservoir dudit système de lubrification, permettant une gestion des appoints et des maintenances, et la détection soit de consommation anormale, soit d'autonomie insuffisante, caractérisé au moins par une des méthodes suivantes :
- un travail de comparaison entre différents moteurs de l'avion, et éventuellement avec une valeur de référence, les moteurs servant à ladite comparaison étant dans des conditions essentiellement identiques, pour détecter une consommation anormale d'huile ;
- une prise en compte d'un ou plusieurs effets parasites qui influencent ledit niveau d'huile dans le réservoir, ceux-ci étant liés à l'expansion thermique dans le réservoir, au « gulping » et/ou à l'attitude et à l'accélération, pour déduire la modification de niveau d'huile due à une modification de quantité totale d'huile disponible dans le réservoir résultant desdits effets parasites ;
- une combinaison des deux méthodes précitées.

Un deuxième objet de la présente invention, indiqué dans la revendication 16, concerne un système informatique pour la mise en oeuvre du procédé de calcul de la consommation et de l'autonomie en huile associé à un système de lubrification d'un moteur d'avion en vol, de préférence une turbomachine, tel que décrit ci-dessus, caractérisé en ce qu'il comprend :
- une mémoire (1) contenant un programme principal de mise en oeuvre dudit procédé ainsi que des données relatives au vol en cours et aux prochains vols et des données relatives à au moins un second moteur de l'avion ;
- un premier processeur de données programmable (2), dit processeur « court terme », mis en oeuvre sous le contrôle dudit programme principal pour l'estimation des effets parasites sur la consommation d'huile, l'estimation de la quantité d'huile totale et disponible, la consommation instantanée et moyenne du moteur, la détection d'anomalies de consommation par comparaison avec un ou plusieurs seuils et le calcul d'autonomie pour le vol en cours et pour des prochains vols ;
- un second processeur de données programmable (3), dit processeur « moyen terme », mis en oeuvre sous le contrôle dudit programme principal, pour le calcul de la consommation instantanée et moyenne du moteur, à partir de la quantité totale et disponible d'huile, à chacune des phases du vol ;
- un troisième processeur de données programmable (4), dit processeur « long terme » mis en oeuvre sous le contrôle dudit programme principal, pour réévaluer les paramètres d'estimation du « gulping », de manière évolutive, en fonction des données acquises dans des vols précédents, calculer la consommation moyenne en tenant compte des vols précédents et utilisable pour calculer l'autonomie des vols suivants et pour réévaluer des seuils de consommation normale ;
- des moyens d'affichage d'alertes et d'indications visuelles et/ou sonores (5).

Un troisième objet de la présente invention, indiqué dans la revendication 19, concerne un programme d'ordinateur contenant un code convenant pour la mise en oeuvre du procédé de calcul de la consommation et de l'autonomie en huile associé à un système de lubrification d'un moteur d'avion en vol, tel que décrit ci-dessus, lorsque ledit programme est exécuté sur un ordinateur.

Des formes d'exécution préférées de l'invention sont indiquées dans les revendications dépendantes, dont les caractéristiques peuvent être considérées, selon l'invention, individuellement ou en combinaison.

### Brève description des figures

La figure 1 représente schématiquement la variation de consommation d'huile d'un turboréacteur au cours du temps, sous l'effet du vieillissement 10 ou d'une avarie soudaine 20.

La figure 2 représente schématiquement un exemple préféré d'architecture de programme permettant de calculer la quantité d'huile disponible dans le moteur, de calculer la consommation et l'autonomie, de détecter une consommation anormale ou une autonomie insuffisante, selon la présente invention (EFH = *Engine Flight Hours*)*.*

### Description détaillée de l'invention

Selon l'invention, la détection précitée est permise par la mise en place d'un algorithme de calcul de la consommation instantanée d'huile. Le seul niveau donné par le détecteur ne permet hélas pas de fournir directement la consommation car le niveau du réservoir est aussi influencé par des mécanismes et effets parasites. L'algorithme mis en place pour évaluer la consommation et détecter une anomalie doit éliminer ou contourner cette problématique.

Une première stratégie consiste à travailler par comparaison entre (les) différents moteurs d'un même avion. Dans ce cas, les effets parasites ne sont pas éliminés mais peuvent être considérés comme identiques sur les deux moteurs. Par différence entre les valeurs des deux moteurs et/ou avec une valeur de référence (théorique ou évaluée pendant le rodage du moteur), on détecte une consommation anormale.

Une autre stratégie consiste à prendre en compte, totalement ou partiellement, les différents mécanismes et effets parasites pour évaluer la consommation à partir de la mesure du niveau d'huile mesuré et déterminer si elle est normale.

Les deux types de stratégies peuvent également être combinées.

Les mécanismes parasites susmentionnés sont les suivants :
- Expansion thermique dans le réservoir d'huile : la loi d'expansion thermique de l'huile et la forme du réservoir étant connues avec une bonne précision, la connaissance de la température dans le ou à proximité du réservoir suffit à déduire la contribution de ce phénomène dans le niveau d'huile mesuré dans le réservoir.
- Attitude et accélération : en fonction de la forme du réservoir et de la position du capteur de niveau, l'influence de l'accélération et de l'inclinaison de l'avion peut être prise en compte. On notera que dans l'aviation civile, où l'inclinaison ne dépasse pas 20°, on pourrait négliger ces influences pour autant que le capteur soit situé près du plan de symétrie du réservoir.
- Le gulping ou rétention d'huile dans les enceintes : cet effet est la cause majeure de variation du niveau d'huile dans le réservoir. Il dépend de la vitesse de rotation des arbres-moteur et de la température de l'huile, elle-même dépendante de la vitesse de rotation (parmi d'autres influences comme la température externe, les autres charges thermiques propres au régime, etc.). La dynamique liée à l'inertie thermique du moteur rend l'identification de cette contribution problématique pendant les périodes transitoires ; en s'intéressant à des régimes stabilisés où la vitesse de rotation est constante, on s'affranchit d'une partie de la complexité inhérente. On note que l'expansion thermique de l'huile dans les canalisations et les enceintes de roulement peut être considérée comme faisant partie de cet effet.
- Effet du vieillissement : il ne s'agit pas à proprement parler d'un effet parasite, mais d'une évolution de la consommation d'huile du moteur avec son âge. Il est important de pouvoir distinguer une augmentation progressive normale 10 au cours du temps, due au vieillissement, d'une augmentation brusque due à une panne 20 (voir figure 1). L'évolution de la consommation moyenne avec l'âge peut être préenregistrée (d'après le retour d'expérience sur d'autres moteurs) ou obtenue de manière évolutive par comparaisons successives entre les vols du moteur sous monitoring. Une solution plus simple consiste à déterminer un seuil fixe de consommation à ne pas dépasser, mais la détection de fuite est alors moins sensible.

Selon le degré de connaissance de ces mécanismes et la précision de mesure du niveau, la mesure de la consommation et la détection de fuite sera plus ou moins sensible, et le temps d'intégration nécessaire à l'obtention de cette sensibilité sera plus ou moins grand. Plus particulièrement, le niveau de prédiction de la contribution du gulping déterminera différents niveaux d'architectures d'algorithmes, auxquels correspondent des possibilités différentes d'exploitation de résultats (voir tableau 1).

On palie à l'absence de connaissance des effets parasites en travaillant « par delta » (par différence entre une valeur finale et une valeur initiale) par rapport à un niveau de réservoir pris comme référence.

Le stade 1 correspond à une mesure du niveau en début et en fin de vol pour évaluer la quantité consommée. Au stade 2, on améliore cette approche par delta sur l'entièreté du vol en introduisant une correction sur le niveau de réservoir en fin de vol grâce à la connaissance du gulping à l'arrêt en fonction de la température.

Les stades 2 et 3 introduisent des mesures du niveau pendant les phases de vol (au début et à la fin de chaque phase ou en continu). Moyennant une connaissance de l'influence de la température à régime constant, on peut, travailler par deltas au cours d'une même phase (par rapport au niveau en début de phase).

Les stades 4 et 5 correspondent à un monitoring constant du niveau d'huile, possible si tous les effets parasites sont estimables en phase et en transitoire.

**Tableau 1**

| ***Connaissance du gulping et mesures de niveau*** | ***Mesure et détection au sol*** | ***Mesure et détection en vol*** |
|---|---|---|
| **Stade 1 (état de la technique) :** - Pas d'estimation du gulping - Mesures du niveau d'huile en début et fin de vol | - Ce qui reste du gulping après le vol (retard dû à l'inertie thermique) est considéré comme perdu - Une fuite importante à grand laps de temps est détectable en fin de vol - L'autonomie est calculée en "vols standards" | ø |
| **Stade 2:** - Gulping moyen en fonction de la température d'huile, moteur à l'arrêt, connu - Mesures du niveau d'huile au début et en fin de vol | - Idem stade 1, mais le *gulping* restant est évalué, et les résultants sont moins conservateurs - La précision de la consommation et de la détection de fuite est affinée - Calcul d'autonomie plus réaliste | ø |
| **Stade 3:** - Gulping moyen en fonction de la température d'huile connu pour chaque régime moteur, à vitesse de rotation constante (≠ 0) - Mesure du niveau d'huile au début et à la fin de phase | - La consommation est calculée par phase - Fuites plus réduites et à plus court laps de temps (par phase) détectables chaque - Calcul de l'autonomie spécifique aux vols à venir (en fonction de leurs phases) | ø |
| **Stade 4:** - Même connaissance du *gulping* qu'au stade 3 - Plusieurs mesures du niveau d'huile par phase | - La détection au sol reste similaire au cas précédent, mais plus précise | - Fuite détectable pendant une phase - En cas de fuite, indication d'une autonomie estimée en heures - Le système doit être désactivé pendant les transitoires |
| **Stade 5:** - Gulping connu en fonction de la température d'huile et de la vitesse de rotation - Plusieurs mesures de niveau par phase et pendant les transitoires | - Idem stade 4 | - Le gulping est évalué aussi pendant les transitoires, idem pour la consommation - La détection de fuite est possible en transitoire - Le calcul de l'autonomie est encore plus précis |

### Description d'une forme d'exécution préférée de l'invention

L'architecture de programme représentée sur la figure 2 correspond au niveau ou stade 4 dans le tableau 1 ci-dessus, combiné à une comparaison entre les informations des deux moteurs pour aider à la détection d'une consommation anormale de l'un d'eux.

Dans cet exemple d'architecture, le niveau du réservoir est traité en même temps que d'autres informations pour en extraire la quantité totale d'huile restante dans tout le moteur et la quantité disponible dans le réservoir (quantité totale moins la quantité retenue dans les enceintes par gulping). Un niveau de réservoir ou, après prise en compte de l'expansion thermique et de l'attitude et de l'inclinaison, une quantité disponible génère une estimation d'autonomie, exprimée en heures, basée sur une consommation typique, calculée plus haut dans l'architecture.

La quantité totale est alors employée pour calculer la consommation instantanée et la consommation moyenne de la phase en cours (ou d'une partie glissante de phase, de durée fixée par la précision requise).

La consommation instantanée est envoyée uniquement au module de comparaisons et d'estimation de l'autonomie, tandis que la consommation moyenne est en plus enregistrée et traitée dans le processeur « long terme », où les seuils de consommation normale sont réévalués à l'aide de ces informations, du nombre total d'heures de vol du moteur, du nombre d'entretiens, etc. Le processeur « long terme » peut avoir d'autres fonctions, telles que réévaluer les paramètres employés dans l'estimation du gulping en fonction du retour d'expérience du moteur (par algorithmes évolutifs), ou calculer des consommations moyennes tenant compte des vols précédents, utilisables pour calculer l'autonomie par rapport aux vols à suivre.

Les consommations instantanées et moyennes sont comparées à celles de l'autre moteur (moteur n°2) et à leurs seuils respectifs (réévalués par le processeur « long terme »), et une anomalie est signalée par une alerte. La consommation moyenne est aussi employée pour estimer si l'autonomie est suffisante pour terminer le vol en cours. Dans le cas contraire, une alerte est générée et, en fonction des profils des prochains vols, le nombre de vols restants avant de devoir remplir le réservoir.

La quantité totale d'huile doit bien évidemment être réinitialisée au début de chaque vol, sachant qu'avant la mise en marche du moteur, toute l'huile est dans le réservoir, pour éviter des fausses alarmes si le réservoir a été rempli.

Le temps nécessaire à la détection d'une consommation anormale déprendra :
- du débit de fuite, qui peut être négatif en cas de fuite du kérosène vers l'huile ;
- de la précision de mesure du niveau du réservoir ;
- de la qualité des estimations (expansion thermique, gulping, attitude, vieillissement).

Une fois le débit de fuite identifié, on peut l'utiliser pour en déterminer son origine, une fois que des études et un retour d'expérience suffisant ont permis d'attribuer à certaines pannes des « signatures » en termes de débit de fuite.

Par rapport à l'utilisation actuellement faite du niveau de réservoir en vol (simple niveau bas), l'innovation consiste à permettre de détecter les fuites suffisamment importantes bien avant ce qui se fait selon l'état de la technique actuel et permet donc de modifier la course de l'avion ou arrêter le moteur avant que la panne ne se produise. L'invention permet d'éviter beaucoup de ruptures de paliers suite à une absence d'huile et permet enfin une meilleure planification de la maintenance par la compagnie aérienne, par exemple, si on remarque une augmentation significative de la consommation, imputée au vieillissement d'un équipement, qui peut être identifié par sa signature.

Par rapport aux estimations faites auparavant grâce aux appoints au sol, c'est-à-dire un calcul de la consommation par différence entre deux niveaux séparés par plusieurs vols, l'innovation consiste à utiliser une consommation moyenne réévaluée en fonction de l'âge du moteur et des vols précédents. De plus, un calcul d'autonomie pour les vols à venir est rendu possible, ce qui permet de planifier les remplissages futurs.

L'invention permet donc de généraliser la mesure effectuée, d'éliminer les risques d'erreur humaine mais surtout d'obtenir une sensibilité pour des fuites beaucoup plus faibles permettant une planification de maintenance et une réaction immédiate en vol permettant même de détourner l'avion si la fuite est vraiment trop importante.

Les avantages de la présente invention sont donc :
- une détection rapide des fuites diminuant le risque d'incidents de vol, et permettant de modifier le plan du vol si nécessaire ;
- un système évitant les maintenances programmées inutiles, et pouvant aider à identifier des équipements obsolètes ou en panne, ce qui diminue également les coûts de maintenance.

## Revendications

1. Procédé de calcul de la consommation et de l'autonomie en huile associé à un système de lubrification d'un moteur d'avion en vol, de préférence une turbomachine, sur base d'une mesure de niveau d'huile dans le réservoir dudit système de lubrification, permettant une gestion des appoints, des maintenances et de la détection soit de consommation anormale, soit d'autonomie insuffisante, **caractérisé** au moins par une des méthodes suivantes :
- un travail de comparaison entre différents moteurs de l'avion, et éventuellement avec une valeur de référence, les moteurs servant à ladite comparaison étant dans des conditions essentiellement identiques, pour détecter une consommation anormale d'huile ;
- une prise en compte d'un ou plusieurs effets parasites qui influencent ledit niveau d'huile dans le réservoir, ceux-ci étant liés au moins à l'expansion thermique dans le réservoir, à une rétention d'huile dans des enceintes dudit système de lubrification et à l'attitude et à l'accélération, pour déduire la modification de niveau d'huile due à une diminution de quantité totale d'huile disponible résultant desdits effets parasites ;
- une combinaison des deux méthodes précitées.

2. Procédé selon la revendication 1, **caractérisé en ce qu'**on palie des lacunes dans la caractérisation desdits effets parasites par un travail par delta ↠, c'est-à-dire par différence entre deux niveaux, par rapport à un niveau de réservoir déterminé pris comme niveau de référence.

3. Procédé selon la revendication 1 ou 2, **caractérisé en ce que**, dans une mesure et détection au sol :
- on mesure le niveau d'huile au début et à la fin du vol ;
- on estime la rétention d'huile moyenne dans les enceintes en fonction de la température d'huile, le moteur étant à l'arrêt ;
- on en déduit une valeur d'autonomie.

4. Procédé selon la revendication 1 ou 2, **caractérisé en ce que**, dans une mesure et détection au sol :
- on mesure le niveau d'huile au début et à la fin de chaque phase de vol ;
- on estime la rétention d'huile moyenne dans les enceintes en fonction de la température d'huile, pour chaque régime moteur, à vitesse de rotation constante ;
- on en déduit une valeur d'autonomie, spécifique aux vols à venir, en fonction de leurs phases.

5. Procédé selon la revendication 4, **caractérisé en ce que**, dans une mesure de détection au sol ou en vol, on prend plusieurs mesures du niveau d'huile pour chaque phase.

6. Procédé selon la revendication 5, **caractérisé en ce que**, en vol, si une fuite est détectée pendant une phase, on indique une autonomie estimée, aucune action n'étant prise pendant les transitoires.

7. Procédé selon la revendication 1 ou 2, **caractérisé en ce que**, dans une mesure et détection au sol ou en vol :
- on prend plusieurs mesures du niveau d'huile pour chaque phase et pendant les transitoires ;
- on estime la rétention d'huile moyenne dans les enceintes en fonction de la température d'huile et de la vitesse de rotation, y compris en vol pendant les transitoires ;
- on en déduit une valeur d'autonomie, spécifique aux vols à venir.

8. Procédé selon la revendication 7, en combinaison avec une comparaison des informations de deux moteurs, pour permettre la détection d'une consommation anormale de l'un de ceux-ci, **caractérisé par** les sous-étapes suivantes :
- on mesure le niveau instantané d'huile dans le réservoir d'huile du premier moteur ;
- on estime lesdits effets parasites, dont rétention d'huile dans les enceintes
- on calcule la valeur de quantité d'huile disponible en soustrayant de la quantité totale d'huile connue a priori la différence de quantité d'huile liée à la quantité retenue en dehors du réservoir suite à ces effets parasites, notamment liée à la rétention d'huile dans les enceintes ;
- si la valeur de quantité disponible est inférieure à une valeur de seuil prédéterminée, une alerte de niveau bas est émise et une valeur d'autonomie en heures est communiquée ;
- sur base de la quantité totale d'huile, on calcule la consommation instantanée et la consommation moyenne du moteur sur la phase de vol en cours ou sur une partie glissante au cours du temps de la phase de vol en cours, dont la durée est fixée par la précision requise ;
- la valeur de consommation instantanée est utilisée dans une unité de comparaisons et d'estimation d'autonomie tandis que la valeur de consommation moyenne est enregistrée et traitée dans une unité de traitement dite processeur long terme ↠dans lequel les seuils de consommation normale résultant de mesures et de calculs provenant des vols précédents sont réévalués notamment à l'aide de cette valeur de consommation moyenne, du nombre d'heures de vol total du moteur et du nombre d'entretiens effectués.

9. Procédé selon la revendication 8, **caractérisé en ce que**, si le niveau instantané d'huile dans le réservoir est inférieur à la valeur de seuil prédéterminée, une alerte d'erreur de lecture de niveau d'huile est émise.

10. Procédé selon la revendication 8, **caractérisé en ce que** les effets parasites liés respectivement à l'expansion thermique dans le réservoir, à la rétention d'huile dans les enceintes à l'attitude sont estimés respectivement sur base de la connaissance de la forme du réservoir et de la température d'huile, sur base de la forme du réservoir et de la position du capteur de niveau dans le réservoir et sur base de la température d'huile et de la vitesse de rotation des arbres-moteur.

11. Procédé selon la revendication 8, **caractérisé en ce que** les paramètres d'estimation de la rétention d'huile dans les enceintes sont réévalués dans le processeur long terme↠, de manière évolutive, en fonction du retour d'expérience du moteur, c'est-à-dire des vols précédents.

12. Procédé selon la revendication 8, **caractérisé en ce qu'**on calcule dans le processeur long terme ↠ les consommations moyennes en tenant compte des vols précédents, celles-ci étant utilisables pour calculer l'autonomie des vols suivants avec génération, au moment de l'atterrissage, d'une indication d'estimation de remplissage futur.

13. Procédé selon la revendication 12, **caractérisé en ce que** les consommations instantanées et moyennes sont comparées à celles du second moteur et à leurs seuils respectifs, réévalués par le processeur long terme↠.

14. Procédé selon la revendication 13, **caractérisé en ce qu'**une anomalie résultant de cette comparaison et indiquée par un dépassement de seuil est signalée par une alerte de consommation anormale, de même qu'une indication d'autonomie estimée.

15. Procédé selon la revendication 8, **caractérisé en ce que** la consommation moyenne est utilisée pour estimer si l'autonomie est suffisante pour terminer le vol en cours, avec génération dans le cas contraire d'une alerte d'autonomie insuffisante, de même qu'une indication d'autonomie estimée.

16. Système informatique pour la mise en oeuvre du procédé de calcul de la consommation et de l'autonomie en huile associé à un système de lubrification d'un moteur d'avion en vol, de préférence une turbomachine, selon l'une quelconque des revendications 8 à 15, **caractérisé en ce qu'**il comprend :
- une mémoire (1) contenant un programme principal de mise en oeuvre dudit procédé ainsi que des données relatives au vol en cours et aux prochains vols et des données relatives à au moins un second moteur de l'avion ;
- un premier processeur de données programmable (2), dit processeur court terme ↠, mis en oeuvre sous le contrôle dudit programme principal pour l'estimation des effets parasites sur la consommation d'huile, l'estimation de la quantité d'huile totale et disponible, la consommation instantanée et moyenne du moteur, la détection d'anomalies de consommation par comparaison avec un ou plusieurs seuils et le calcul d'autonomie pour le vol en cours et pour des prochains vols ;
- un second processeur de données programmable (3), dit processeur moyen terme↠, mis en oeuvre sous le contrôle dudit programme principal, pour le calcul de la consommation instantanée et moyenne du moteur, à partir de la quantité totale et disponible d'huile, à chacune des phases du vol ;
- un troisième processeur de données programmable (4), dit processeur long terme↠ mis en oeuvre sous le contrôle dudit programme principal et de l'EFH, pour réévaluer les paramètres d'estimation de la rétention d'huile dans les enceintes, de manière évolutive, en fonction des données acquises dans des vols précédents, calculer la consommation moyenne en tenant compte des vols précédents et utilisable pour calculer l'autonomie des vols suivants et pour réévaluer des seuils de consommation normale ;
- des moyens d'affichage d'alertes et d'indications visuelles et/ou sonores (5).

17. Système informatique selon la revendication 16, **caractérisé en ce que** les alertes et indications comprennent au moins une indication de remplissage dans un certain nombre de vols à venir, affichable à l'atterrissage, une alerte d'autonomie insuffisante avec affichage d'une valeur d'autonomie, une alerte de consommation anormale avec affichage d'une valeur d'autonomie, une alerte de niveau bas d'huile avec affichage d'une valeur d'autonomie et une alerte d'erreur de lecture de niveau.

18. Système informatique selon l'une quelconque des revendications 16 et 17, **caractérisé en ce que** lesdits premier, second et troisième processeurs sont remplacés par des sous-programmes secondaires, qui en assurent les fonctions et qui sont stockés dans la mémoire avec le programme principal.

19. Programme d'ordinateur contenant un code adapté pour réaliser les étapes du procédé de calcul de la consommation et de l'autonomie en huile associé à un système de lubrification d'un moteur d'avion en vol, selon l'une quelconque des revendications à 15, lorsque ledit programme est exécuté sur un ordinateur.

20. Programme d'ordinateur selon la revendication 19, mémorisé sur un support lisible par un ordinateur.

## Claims

1. Method for calculating the oil consumption and autonomy associated with the lubrication system of an airplane engine in flight, preferably a turbine engine, based on measurement of the oil level in the tank of the said lubrication system, making it possible to manage refilling, maintenance, and detection, either of abnormal consumption or insufficient autonomy, distinguished by at least one of the following methods:
- comparing different airplane engines, and possibly with a reference value, the engines used for the said comparison being in essentially identical conditions, to detect abnormal oil consumption;
- taking into account one or more parasitic effects that influence the said oil level in the tank, these being related at least to thermal expansion in the tank, oil retention in the enclosures of the said lubrication system, and attitude and acceleration, in order to deduce the oil level modification due to a decrease in the total amount of available oil resulting from the said parasitic effects;
- a combination of the two aforementioned methods.

2. Method as in claim 1, distinguished by the fact that the gaps in the characterization of the said parasitic effects are offset by delta work, that is to say by the difference between two levels, compared with a specific tank level considered as the reference level.

3. Method as in claim 1 or 2, distinguished by the fact that, in measurement and detection on the ground:
- the oil level is measured at the beginning and at the end of the flight;
- the average oil retention in the enclosures is measured depending on the oil temperature, the engine being stopped;
- the autonomy value is deduced therefrom.

4. Method as in claim 1 or 2, distinguished by the fact that, in measurement and detection on the ground:
- the oil level is measured at the beginning and at the end of each flight phase;
- the average oil retention in the enclosures is estimated depending on the oil temperature, for each engine rating, at a constant rotation speed;
- an autonomy value is deduced therefrom, specific to future flights, depending on their phases.

5. Method as in claim 4, distinguished by the fact that, in detection measurement on the ground or in flight, several oil level measurements are taken for each phase.

6. Method as in claim 5, distinguished by the fact that, in flight, if a leak is detected during a phase, an estimated autonomy is indicated, no action being taken during transitories.

7. Method as in claim 1 or 2, distinguished by the fact that, in measurement and detection on the ground or in flight:
- several oil level measurements are taken for each phase and during transitories;
- the average oil retention in the enclosures is estimated depending on the oil temperature and the rotation speed, including in flight during transitories;
- the autonomy value, specific to future flights, is deduced therefrom.

8. Method as in claim 7, combined with a comparison of information from two engines, to make it possible to detect an abnormal consumption of one of them, distinguished by the following sub-steps:
- the instantaneous oil level is measured in the oil tank of the first engine;
- the said parasitic effects are estimated, including the oil retention in the enclosures;
- the quantity of available oil is calculated by subtracting, from the *a priori* known total quantity of oil, the difference in oil quantity associated with the quantity retained outside the tank as a result of these parasitic effects, in particular related to the oil retention in the enclosures;
- if the quantity of oil available is lower than a predetermined threshold value, a low level alert is emitted and an autonomy value in hours is communicated;
- based on the total quantity of oil, the instantaneous consumption and the average consumption of the engine are calculated over the flight phase in progress or over a rolling period during the flight phase in progress, the duration of which is set by the required precision;
- the instantaneous consumption value is used in a comparison and autonomy estimating unit while the average consumption value is recorded and processed in a processing unit called long-term processor in which the normal consumption thresholds resulting from measurements and calculations coming from previous flights are re-evaluated, in particular using this average consumption value, the total number of flight hours of the engine, and the number of maintenance operations carried out.

9. Method as in claim 8, distinguished by the fact that, if the instantaneous oil level in the tank is lower than the predetermined threshold value, an oil level reading error alert is emitted.

10. Method as in claim 8, distinguished by the fact that the parasitic effects respectively related to thermal expansion in the tank, oil retention in the enclosures, and attitude are respectively estimated on the basis of the knowledge of the shape of the tank and the oil temperature, on the basis of the shape of the tank and the position of the level sensor in the tank and on the basis of the oil temperature and the rotation speed of the drive shafts.

11. Method as in claim 8, distinguished by the fact that the parameters for estimating the oil retention in the enclosures are re-evaluated in the long-term processor, in an evolving way, depending on the results of experience with the engine, that is to say from previous flights.

12. Method as in claim 8, distinguished by the fact that the average consumptions are calculated in the long-term processor taking previous flights into account, the average being usable to calculate the autonomy of future flights with the generation, upon landing, of an indication of an estimate for future refilling.

13. Method as in claim 12, distinguished by the fact that the instantaneous consumption and the average consumption are compared to those of the second engine and their respective thresholds, re-evaluated by the long-term processor.

14. Method as in claim 13, distinguished by the fact that an anomaly resulting from this comparison and indicated by the crossing of the threshold is signalled by an abnormal consumption alert, as well as an indication of estimated autonomy.

15. Method as in claim 8, distinguished by the fact that the average consumption is used to estimate whether the autonomy is sufficient to complete the flight in progress, with the generation, if it is not the case, of an insufficient autonomy alert, as well as an estimated autonomy indication.

16. Computer system for implementing the method for calculating the oil consumption and autonomy associated with a lubrication system of an airplane engine in flight, preferably a turbine engine, as in any of claims 8 to 15, distinguished by the fact that it contains:
- a memory (1) containing a main program for implementing the said method as well as data relative to the flight in progress and to future flights and data relative to at least one second engine of the airplane;
- a first programmable data processor (2), called short-term processor, implemented under the control of the said main program for the estimation of the parasitic effects on oil consumption, the estimation of the total available quantity of oil, the estimation of the instantaneous and average consumption of the engine, the detection of consumption anomalies compared with one or more thresholds, and the calculation of the autonomy for the flight in progress and for future flights;
- a second programmable data processor (3), called middle-term processor, implemented under the control of the said main program, for the calculation of the instantaneous and average consumption of the engine, based on the total available quantity of oil, during each phase of the flight;
- a third programmable data processor (4), called long-term processor, implemented under the control of the said main program and the EFH, to re-evaluate the parameters for estimating the oil retention in the enclosures, in an evolving way, depending on the data acquired in previous flights, to calculate the average consumption, taking previous flights into account, which is usable in order to calculate the autonomy of subsequent flights and to re-evaluate the thresholds of normal consumption;
- means of displaying visual and/or audio alerts and indications (5).

17. Computer system as in claim 16, distinguished by the fact that the alerts and indications include at least one refilling indication in a certain number of future flights, which can be displayed upon landing, an insufficient autonomy alert with the display of an autonomy value, an abnormal consumption alert with the display of an autonomy value, a low oil level alert with the display of an autonomy value, and a level reading error alert.

18. Computer system as in either of claims 16 or 17, distinguished by the fact that the said first, second and third processors are replaced by secondary sub-programs, which perform their functions and are stored in the memory with the main program.

19. Computer program containing a suitable code for carrying out the steps of the method for calculating the oil consumption and autonomy associated with a lubrication system for an airplane engine in flight, as in any of claims 8 to 15, when the said program is run on a computer.

20. Computer program as in claim 19, stored on a computer-readable medium.

## Patentansprüche

1. Verfahren zur Berechnung des Ölverbrauchs und der Ölautonomie in Verbindung mit einem Schmiersystem eines Flugzeugmotors im Flug, vorzugsweise eines Turbotriebwerks, auf der Basis einer Ölstandsmessung im Vorratsbehälter des Schmiersystems, das eine Verwaltung der Nachfüllzeitpunkte, der Wartungen und der Feststellung entweder anormalen Verbrauchs oder unzureichender Autonomie erlaubt, das durch mindestens eine der folgenden Methoden **gekennzeichnet** ist:
- eine Vergleichsarbeit zwischen verschiedenen Motoren des Flugzeugs, und eventuell mit einem Referenzwert, wobei sich die Motoren, die zu dem Vergleich dienen, in im Wesentlichen identischen Bedingungen befinden, um einen anormalen Ölverbrauch festzustellen,
- eine Berücksichtigung einer oder mehrerer Störerscheinungen, die den Ölstand im Vorratsbehälter beeinflussen, wobei diese zumindest mit der thermischen Ausdehnung im Vorratsbehälter, einer Ölansammlung in den abgeschlossenen Bereichen des Schmiersystems und der Haltung und der Beschleunigung verbunden sind, um die Änderung des Ölstands aufgrund einer Verringerung der verfügbaren Ölmenge insgesamt im Ergebnis der Störerscheinungen abzuleiten,
- eine Kombination der zwei vorgenannten Methoden.

2. Verfahren nach Anspruch 1, **dadurch gekennzeichnet, dass** Lücken bei der Charakterisierung der Störerscheinung durch eine Deltaarbeit ausgeglichen werden, das heißt durch Differenz zwischen zwei Niveaus im Verhältnis zu einem bestimmten Vorratsbehälterniveau, das als Referenzniveau herangezogen wird.

3. Verfahren nach Anspruch 1 oder 2, **dadurch gekennzeichnet, dass** bei einer Messung und einer Feststellung am Boden:
- der Ölstand am Anfang und am Ende des Flugs gemessen wird,
- die durchschnittliche Ölansammlung in den abgeschlossenen Bereichen in Abhängigkeit von der Öltemperatur geschätzt wird, wobei der Motor ausgeschaltet ist,
- daraus ein Autonomiewert abgeleitet wird.

4. Verfahren nach Anspruch 1 oder 2, **dadurch gekennzeichnet, dass** bei einer Messung und einer Feststellung am Boden:
- der Ölstand am Anfang und am Ende jeder Flugphase gemessen wird,
- die durchschnittliche Ölansammlung in den abgeschlossenen Bereichen in Abhängigkeit von der Öltemperatur für jeden Motorzustand bei konstanter Rotationsgeschwindigkeit geschätzt wird,
- daraus ein Autonomiewert speziell für zukünftige Flüge in Abhängigkeit von deren Phasen abgeleitet wird.

5. Verfahren nach Anspruch 4, **dadurch gekennzeichnet, dass** bei einer Feststellungsmesssung am Boden oder im Flug für jede Phase mehrere Ölstandsmessungen vorgenommen werden.

6. Verfahren nach Anspruch 5, **dadurch gekennzeichnet, dass** im Flug, wenn während einer Phase eine Leckage festgestellt wird, eine geschätzte Autonomie angegeben wird, wobei während der Übergänge keine Aktion durchgeführt wird.

7. Verfahren nach Anspruch 1 oder 2, **dadurch gekennzeichnet, dass** bei einer Messung und Ermittlung am Boden oder im Flug:
- für jede Phase und während der Übergänge mehrere Ölstandsmessungen vorgenommen werden,
- die durchschnittliche Ölansammlung in den abgeschlossenen Bereichen in Abhängigkeit von der Öltemperatur und der Rotationsgeschwindigkeit, auch im Flug während der Übergänge, geschätzt wird,
- daraus ein Autonomiewert speziell für zukünftige Flüge abgeleitet wird.

8. Verfahren nach Anspruch 7 in Kombination mit einem Vergleich der Informationen von zwei Motoren zwecks Ermöglichung der Feststellung eines anormalen Verbrauchs eines derselben, das durch die folgenden Unterschritte **gekennzeichnet** ist:
- Messung des momentanen Ölstands im Ölvorratsbehälter des ersten Motors,
- Abschätzung der Störerscheinungen, darunter der Ölansammlung in den abgeschlossenen Bereichen,
- Berechnung des Werts der verfügbaren Ölmenge durch Abzug der Differenz der gesamten Ölmenge, die mit der Menge verbunden ist, die außerhalb des Vorratsbehälters wegen dieser Störerscheinungen zurückgehalten wird, vor allem im Zusammenhang mit der Ölansammlung in den abgeschlossenen Bereichen, von der zuvor bekannten Ölmenge insgesamt,
- Ausgabe einer Niedrigstandwarnung und eines Autonomiewerts in Stunden, wenn der Wert der verfügbaren Menge unter einem vorbestimmten Grenzwert ist,
- Berechnung des momentanen Verbrauchs und des durchschnittlichen Verbrauchs des Motors über die aktuelle Flugphase oder über eine Gleitphase während der Zeit der aktuellen Flugphase, deren Dauer durch die erforderliche Präzision festgelegt ist, auf der Basis der Gesamtölmenge,
- Verwendung des Wertes des momentanen Verbrauchs in einer Autonomievergleichs- und -abschätzungseinheit, wogegen der Wert des Durchschnittsverbrauchs in einer als Langzeitprozessor bezeichneten Verarbeitungseinheit registriert und verarbeitet wird, in der die Grenzwerte des normalen Verbrauchs, die sich aus Messungen und Berechnungen vorangegangenen Flüge ergeben, neu bewertet werden, vor allem mit Hilfe dieses durchschnittlichen Verbrauchswerts, der Anzahl der Flugstunden insgesamt des Motors und der Anzahl der durchgeführten Wartungen.

9. Verfahren nach Anspruch 8, **dadurch gekennzeichnet, dass**, wenn der momentane Ölstand im Vorratsbehälter unter dem vorbestimmten Grenzwert ist, eine Fehlermeldung ausgegeben wird, die sich auf die Ölstandsablesung bezieht.

10. Verfahren nach Anspruch 8, **dadurch gekennzeichnet, dass** die jeweils mit der thermischen Expansion im Vorratsbehälter, mit der Ölansammlung in den abgeschlossenen Bereichen und der Haltung verbundenen Störerscheinungen jeweils auf der Basis der Kenntnis der Form des Vorratsbehälters und der Öltemperatur, auf der Basis der Form des Vorratsbehälters und der Position des Niveausensors im Vorratsbehälter und auf der Basis der Öltemperatur und der Rotationsgeschwindigkeit der Motorwellen geschätzt werden.

11. Verfahren nach Anspruch 8, **dadurch gekennzeichnet, dass** die Parameter zur Abschätzung der Ölansammlung in den abgeschlossenen Bereichen im Langzeitprozessor evolutiv in Abhängigkeit vom Erfahrungsrücklauf des Motors, das heißt der vorangegangenen Flüge, neu bewertet werden.

12. Verfahren nach Anspruch 8, **dadurch gekennzeichnet, dass** im Langzeitprozessor die durchschnittlichen Verbräuche unter Berücksichtung der vorangegangenen Flüge berechnet werden, wobei diese zur Berechnung der Autonomie der folgenden Flüge verwendbar sind, mit Erzeugung, im Moment der Landung, einer Bewertungsangabe der zukünftigen Füllung.

13. Verfahren nach Anspruch 12, **dadurch gekennzeichnet, dass** die momentanen und durchschnittlichen Verbräuche mit denen des zweiten Motors und ihren jeweiligen Grenzwerten, die vom Langzeitprozessor neu bewertet wurden, verglichen werden.

14. Verfahren nach Anspruch 13, **dadurch gekennzeichnet, dass** eine Anomalie, die aus diesem Vergleich resultiert und durch eine Grenzwertüberschreitung angegeben wird, durch eine Warnung in Bezug auf anormalen Verbrauch sowie eine Angabe der geschätzten Autonomie angezeigt wird.

15. Verfahren nach Anspruch 8, **dadurch gekennzeichnet, dass** der durchschnittliche Verbrauch verwendet wird, um abzuschätzen, ob die Autonomie ausreichend ist, um den aktuellen Flug zu beenden, mit, im gegenteiligen Fall, Erzeugung einer Warnung in Bezug auf unzureichende Autonomie sowie einer Angabe der geschätzten Autonomie.

16. EDV-System zur Umsetzung des Verfahrens zur Berechnung des Ölverbrauchs und der -autonomie in Verbindung mit einem Schmiersystem eines Flugzeugmotors im Flug, vorzugsweise eines Turbotriebwerks, nach einem der Ansprüche 8 bis 15, **dadurch gekennzeichnet, dass** es umfasst:
- einen Speicher (1) mit einem Hauptprogramm zur Umsetzung des Verfahrens sowie Daten, die sich auf den aktuellen Flug und auf folgende Flüge beziehen und Daten, die sich auf mindestens einen zweiten Motor des Flugzeugs beziehen,
- einen ersten programmierbaren Datenprozessor (2), Kurzzeitprozessor genannt, der unter der Kontrolle des Hauptprogramms zur Abschätzung der Störerscheinungen auf den Ölverbrauch, zur Abschätzung der gesamten verfügbaren Ölmenge insgesamt, des momentanen und durchschnittlichen Verbrauchs des Motors, der Feststellung von Verbrauchsanomalien durch Vergleich mit einem oder mehreren Grenzwerten und der Berechnung der Autonomie für den aktuellen Flug und für folgende Flüge umgesetzt wird,
- einen zweiten programmierbaren Datenprozessor (3), Durchschnittszeitprozessor genannt, der unter der Kontrolle des Hauptprogramms zur Berechnung des momentanen und durchschnittlichen Verbrauchs des Motors auf der Basis der verfügbaren Ölmenge insgesamt in jeder Flugphase umgesetzt wird,
- einen dritten programmierbaren Datenprozessor (4), Langzeitprozessor genannt, der unter der Kontrolle des Hauptprogramms und des EFH zur Neubewertung der Parameter zur evolutiven Schätzung der Ölansammlung in den abgeschlossenen Bereichen in Abhängigkeit der während der vorangegangenen Flüge ermittelten Daten, Berechnung des durchschnittlichen Verbrauchs unter Berücksichtigung der vorangegangenen Flüge und nutzbar zur Berechnung der Autonomie folgender Flüge und zur Neubewertung der Normalverbrauchs-Grenzwerte umgesetzt wird,
- Mittel zur Anzeige von visuellen und/oder akustischen Warnungen und Angaben (5).

17. EDV-System nach Anspruch 16, **dadurch gekennzeichnet, dass** die Warnungen und Angaben mindestens eine Füllstandsanzeige bei einer bestimmten Anzahl kommender Flüge, die beim Landen anzeigbar ist, eine Warnung ungenügender Autonomie mit Anzeige eines Autonomiewerts, eine Warnung anormalen Verbrauchs mit Anzeige eines Autonomiewerts, eine Warnung niedrigen Ölstands mit Anzeige eines Autonomiewerts und eine Warnung fehlerhafter Niveauablesung umfassen.

18. EDV-System nach einem der Ansprüche 16 und 17, **dadurch gekennzeichnet, dass** der erste, zweite und dritte Prozessor durch sekundäre Unterprogramme ersetzt werden, die deren Funktionen sicherstellen und die in dem Speicher mit dem Hauptprogramm gespeichert sind.

19. Rechnerprogramm, das einen Code enthält, der zur Durchführung der Schritte des Verfahrens zur Berechnung des Ölverbrauchs und der -autonomie in Verbindung mit einem Schmiersystem eines Flugzeugmotors im Flug nach einem der Ansprüche 8 bis 15 geeignet ist, wenn dieses Programm auf einem Rechner ausgeführt wird.

20. Rechnerprogramm nach Anspruch 19, das auf einem rechnerlesbaren Träger gespeichert ist.
